# EUROPÄISCHE PATENTSCHRIFT

(11) **EP 0 618 142 B1**
(45) Veröffentlichungstag und Bekanntmachung des Hinweises auf die Patenterteilung: **08.01.1997**
(21) Anmeldenummer: 94810187.8
(22) Anmeldetag: 25.03.1994
(51) Int. Cl.: B65D 1/02

(54) **Stauchbarer Behälter, insbesondere Flasche**
Compressible container, particularly bottle
Récipient compressible, en particulier bouteille

(30) Priorität: 02.04.1993 CH 1027/93
(43) Veröffentlichungstag der Anmeldung: 05.10.1994
(73) Patentinhaber: BMW-VOGEL AG, 4147 Aesch (CH)
(72) Erfinder: Lindenberger, Werner, CH-4147 Aesch (CH); Stirnimann, Pascal, CH-4203 Grellingen (CH)
(74) Vertreter: Schmauder, Klaus Dieter

(56) Entgegenhaltungen:
- EP-A- 0 263 536
- EP-A- 0 287 170
- EP-A- 0 611 700

## Beschreibung

Die Erfindung betrifft einen stauchbaren Behälter, insbesondere eine Flasche gemäss Oberbegriff des Anspruches 1.

Ein stauchbarer Behälter, wie beispielsweise eine Flasche der eingangs genannten Art ist aus der EP-OS 0 287 170 bekannt. Dieser stauchbare Behälter weist einen ersten Behälterteil in Form eines Kopfteiles mit einer Oeffnung und einen zweiten Behälterteil mit einem Boden in Form eines Fussteiles auf, zwischen denen ein faltbarer Wandteil angeordnet ist, der balgförmig ausgebildet ist. Dabei ist es nachteilig, dass die Behälterteile eine relativ kleine Länge aufweisen, so dass zur Beschriftung nur eine sehr kleine Fläche zur Verfügung steht, die bei ausgezogenen Behälter überdies nur am Boden-oder Kopfteil des Behälters vorhanden ist. Der faltbare Wandteil ist demgegenüber relativ gross, was einige entscheidende Nachteile zur Folge hat. Durch den langen balgartigen Wandteil entspricht der Behälter bereits optisch nicht den üblichen Behältern und Flaschen; ferner ist er für eine Beschriftung nicht geeignet und schliesslich erschwert er die sichere Handhabung, da der balgartige Wandteil in aller Regel nachgiebig ist und sein muss und somit dem Druck der fassenden Hand leicht nachgeben kann.

Ein anderer stauchbarer Behälter, wie beispielsweise eine Flasche ist aus der EP-PS 0 164 173 bekannt. Dieser stauchbare Behälter weist einen ersten Behälterteil in Form eines Kopfteiles und einen zweiten Behälterteil in Form eines Fussteiles auf, zwischen denen ein faltbarer Wandteil angeordnet ist, der balgförmig ausgebildet ist. Der stauchbare Behälter benötigt einen mit dem Fussteil verbundenen Becherteil, in den der Behälter in gestauchter Form eintaucht. Der Becherteil dient zur Stabilisierung, zum Anfassen und zur Beschriftung des Behälters. Nachteilig ist es, dass dieser stauchbare Behälter sehr kompliziert aufgebaut und somit in der Herstellung teuer ist. Der zusätzlich angeformte Becherteil widerspricht den üblichen Vorstellungen des Publikums von einem Behälter, insbesondere einer Flasche, so dass der bekannte Behälter als normales Verkaufsgebinde ungeeignet ist.

Aufgabe der Erfindung ist es, einen stauchbaren Behälter, insbesondere eine Flasche der eingangs genannten Art so auszubilden, dass er die erwähnten Nachteile nicht aufweist.

Die Aufgabe wird erfindungsgemäss durch die kennzeichnenden Merkmale des Anspruches 1 gelöst. Dadurch, dass der Behälter drei Behälterteile aufweist, die durch jeweils einen faltbaren Wandteil miteinander verbunden sind, kommt ein solcher Behälter im ausgezogenen Zustand bereits optisch einem üblichen Behälter sehr nahe, so dass er praktisch wie ein normales Verkaufsgebinde, beispielsweise wie eine normale Flasche aussieht. Der mittlere und der untere Behälterteil ermöglichen die Beschriftung an dem gewohnten zentralen Bereich. Da die Behälterteile naturgemäss stabiler sind und sein müssen als die faltbaren Wandteile verbessert gerade der mittlere Behälterteil die Stabilität des Behälters insbesondere bei der Handhabung wesentlich.

Vorteilhafte Ausgestaltungen des erfindungsgemässen Behälters sind in den Ansprüchen 2 bis 8 beschrieben.

Das Volumen des gestauchten Behälters lässt sich durch eine Ausbildung nach Anspruch 2 optimieren.

Für die Ausbildung des faltbaren Wandteiles ergeben sich verschiedene Möglichkeiten. Die einfachste Form des faltbaren Wandteiles beschreibt Anspruch 3, wobei das Falten durch die Ausbildung nach Anspruch 4 verbessert wird. Vorteilhafter ist jedoch eine Ausbildung des Wandteiles nach Anspruch 5, wodurch sich die Festigkeit des faltbaren Wandteiles vergrössern lässt. Der Faltvorgang lässt sich durch eine Ausgestaltung des Wandteiles nach Anspruch 6 verbessern. Auch die Ausgestaltungen nach den Ansprüchen 7 und 8 ermöglichen eine weitere Verbesserung des Faltens des faltbaren Wandteiles.

Der Behälter kann beliebige, z.B. mehreckige und insbesondere gerundete, wie beispielsweise kreisrunde oder ovale Querschnittformen aufweisen. Der Behälter besteht vorzugsweise aus Kunststoff und ist im Extrusions-Blas-Verfahren hergestellt.

Vorteilhafte Ausbildungen des erfindungsgemässen Behälters werden nachfolgend anhand der Zeichnungen näher beschrieben, dabei zeigen:
- Figur 1: einen auf 1/5 reduzierbaren Behälter, rechts im expandierten und links im gestauchten und teilweise geschnittenen Zustand;
- Figur 2: eine weitere Ausbildungsform eines auf 1/5 reduzierbaren Behälters, rechts im expandierten und links im gestauchten und teilweise geschnittenen Zustand;
- Figur 3: einen Ausschnitt aus einem faltenbalgartigen Wandteil im Querschnitt und in grösserem Massstab; und
- Figur 4: einen Ausschnitt aus einem weiteren faltenbalgartigen Wandteil im Ausschnitt und in grösserem Massstab.

Der in Figur 1 gezeigte stauchbare Behälter, beispielsweise eine Falsche, enthält einen ersten Behälterteil 2 mit dem Durchmesser D₁ und der Länge L₁ sowie mit einer durch eine Kappe 4 verschlossenen Öffnung. Der erste Behälterteil 2 ist über einen ersten faltenbalgartigen Wandteil 6 der Länge L₂ mit einem zweiten Behälterteil 8 der Länge L₃ verbunden, wobei dessen Durchmesser D₂ grösser ist als der Durchmesser D₁ des ersten Behälterteiles 2. Nach unten schliesst sich über einen zweiten Wandteil 10 der Länge L₄ ein weiterer dritter Behälterteil 12 der Länge L₅ an, der auf der Unterseite mit einem Boden 14 versehen ist. Der dritte Behälterteil 12 weist wiederum einen grösseren Durchmesser D₃ auf, als der zweite Behälterteil 8. Die Längen L₁,L₂,L₃,L₄,L₅ sämtlicher Teile des Behälters sind im wesentlichen gleich gross. Beim Stauchen dieses Behälters wird der erste Behälterteil 2 nach Faltung des ersten Wandteiles 6 im zweiten Behälterteil 8 angeordnet. Letztere werden nach einem weiteren Stauchen des zweiten Wandteiles 10 im dritten Behälterteil 12 angeordnet. Damit kann der Behälter 5-fach, d.h. etwa auf 1/5 der ursprünglichen Länge gestaucht werden.

Die Figur 2 zeigt einen weiteren Behälter, der im wesentlichen wie der Behälter der Figur 1 aufgebaut ist, wobei jedoch der erste Behälterteil 2a den kleinsten Durchmesser Da₁ und die Länge La₁ aufweist und der zweite Behälterteil 8a mit der Länge La₃ den grössten Durchmesser Da₂ besitzt. Der erste Behälterteil 2a und der zweite Behälterteil 8a sind über den faltenbalgartigen ersten Wandteil 6a mit der Länge La₂ verbunden. Der dritte untere Behälterteil 12a, der an seinem unteren Ende mit einem Boden 14 verschlossen ist, weist an seinem oberen Ende einen Durchmesser Da₃ auf, der kleiner ist als der Durchmesser Da₂ des zweiten, d.h. mittleren Behälterteiles 8a. Dieser dritte Behälterteil 12a mit der Länge La₅ ist wiederum über den faltenbalgartigen zweiten Wandteil 10a mit dem zweiten Behälterteil 8a verbunden. Durch diese Ausgestaltung taucht der dritte Behälterteil 12a beim Stauchen des zweiten Wandteiles 10a in den zweiten Behälterteil 8a ein. Der erste Behälterteil 2a, der im vorliegenden Beispiel mit einem Pull-Top-Schraubverschluss 16 versehen ist, taucht beim Stauchen des ersten Wandteiles 6a indirekt in den zweiten Behälterteil 8a ein und befindet sich primär im dritten Behälterteil 12a, wie aus der linken Seite der Figur 2 hervorgeht. Bei dieser Ausbildung ist es besonders vorteilhaft, dass der mittlere, d.h. die zweite Behälterteil 8ₐ, welcher in aller Regel die Beschriftung trägt, auch im gestauchten Zustand sichtbar ist. Dies ist insbesondere dann von Bedeutung, wenn der Behälter im gestauchten Zustand angeliefert werden und/oder wenn der Behälter im gestauchten Zustand ein Konzentrat enthält.

Der in Figur 3 dargestellte Ausschnitt eines faltenbalgartigen Wandteiles enthält die Falten 22,24, deren innere Verbindung 26 einen gerundeten Querschnitt aufweist. Ein solcher gerundeter Querschnitt kann auch and der oberen Verbindung von zwei Falten vorhanden sein. Die jeweils obere Falte 22 eines Faltenpaares 22,24 ist praktisch vertikal ausgerichtet und bildet somit mit der Vertikalen 28 den Winkel α = 0, während die untere Falte 24 einen grösseren Winkel β mit der Vertikalen bildet. Die Falten 22,24 besitzen im wesentlichen die gleichen Längen L₆,L₇.

Der in Figur 4 gezeigte Ausschnitt eines faltenbalgartigen Wandteiles enthält wiederum ein Faltenpaar 30,32, wobei jedoch diesmal die obere Falte 30 einen kleinen Winkel α mit der Vertikalen 28 bildet und eine Länge L₈ aufweist, die grösser ist als die Länge L₉ der unteren Falte 32. Letztere bildet wiederum einen Winkel β mit der Vertikalen 28, der grösser ist als der Winkel α der oberen Falte 30. Durch diese Ausbildung wird das Umlegen der unteren Falte 32 erleichtert.

Der stauchbare Behälter hat zahlreiche Vorteile. So benötigt der Behälter in gestauchtem Zustand für den Transport, die Lagerung und letztlich für die Entsorgung nur einen Bruchteil des sonst üblichen Volumens für einen herkömmlichen Behälter. Ausserdem ist der Behälter im gestauchten Zustand relativ stabil. Der gestauchte, d.h. volumenreduzierte Behälter kann auch lediglich mit einem Konzentrat gefüllt werden, das erst beim Endverbraucher nach Ausziehen des Behälters und Auffüllen mit Flüssigkeit, z.B. Wasser auf die Gebrauchskonzentration verdünnt wird. Damit ergeben sich auch für den so mit Konzentrat gefüllten Behälter erhebliche Einsparungen an Transport- und Lagerhaltungskosten. Bei einem 5-fach gestauchten Behälter können sich somit gegenüber einem herkömmlichen Behälter die Versand- und Lagerhaltungskosten um ca. 70% reduzieren.

## Patentansprüche

1. Stauchbarer Behälter, insbesondere Flasche, wobei zwischen einem ersten Behälterteil (2,2a), der eine Öffnung enthält, und einem zweiten Behälterteil (8,8a) ein faltbarer Wandteil (6,6a) angeordnet ist, wobei der zweite Behälterteil (8,8a) einen grösseren Durchmesser (D₂,Da₂) als der erste Behälterteil (2,2a) und die Behälterteile und der Wandteil solche Längen (L₁,L₂,L₃,La₁,La₂,La₃) aufweisen, dass im gestauchten Zustand der erste Behälterteil (2,2a) unter Einfaltung des Wandteiles (6,6a) im zweiten Behälterteil (8,8a) anordbar ist, dadurch gekennzeichnet, dass sich an den zweiten Behälterteil (8,8a) nach unten ein zweiter faltbarer Wandteil (10,10a) anschliesst, an dem ein dritter Behälterteil (12,12a) angeordnet ist, der einen Boden (14) enthält und der am oberen Ende einen grösseren oder kleineren Durchmesser (D₃,Da₃) als der zweite Behälterteil (8,8a) aufweist, wobei die Längen (L₄,L₅,La₄,La₅) des zweiten Wandteiles (10,10a) und des dritten Behälterteiles (12,12a) derart sind, dass der zweite Behälterteil (8,8a) unter Einfaltung des zweiten Wandteiles (10,10a) in oder über den dritten Behälterteil (12,12a) stülpbar ist.

2. Behälter nach Anspruch 1, dadurch gekennzeichnet, dass die Längen (L₁,L₃,L₅,La₁,La₃,La₅) der Behälterteile (2,8,12,2a,8a,12a) untereinander im wesentlichen gleich gross sowie gleich gross oder kleiner sind als die Längen (L₂,L₄,La₂,La₄) der faltbaren Wandteile (6,10,6a,10a).

3. Behälter nach Anspruch 1 oder 2, dadurch gekennzeichnet, dass mindestens ein faltbarer Wandteil eine kleinere Wandstärke als die angrenzenden Behälterteile aufweist.

4. Behälter nach mindestens einem der Ansprüche 1 bis 3, dadurch gekennzeichnet, dass der faltbare Wandteil über einen konvexen Randbereich in den ersten Behälterteil und über einen konkaven Randbereich in den zweiten Behälterteil übergeht.

5. Behälter nach mindestens einem der Ansprüche 1 bis 4, dadurch gekennzeichnet, dass mindestens ein faltbarer Wandteil (6,6a,10,10a) faltenbalgartig ausgebildet ist.

6. Behälter nach Anspruch 5, dadurch gekennzeichnet, dass mindestens die innere Verbindung (26) der Falten (22,24) eines Faltenpaares einen gerundeten Querschnitt aufweist.

7. Behälter nach Anspruch 5 oder 6, dadurch gekennzeichnet, dass jeweils eine Falte (22,30) eines Faltenpaares einen kleineren Winkel (α) zur Vertikalen (28) aufweist als der Winkel (β) der anderen Falte (24,32).

8. Behälter nach mindestens einem der Ansprüche 5 bis 7, dadurch gekennzeichnet, dass jeweils eine Falte (22,30) eines Faltenpaares eine grössere Länge (L₆,L₈) aufweist als die andere Falte (24,32).

## Claims

1. A compressible container, in particular a bottle, where a collapsible wall member (6, 6a) is disposed between a first container part (2, 2a) comprising an opening and a second container part (8, 8a), where the second container part (8, 8a) has a larger diameter (D₂, Da₂) than the first container part (2, 2a) and the container parts and the wall member possess lengths (L₁, L₂, L₃, La₁, La₂, La₃) such that in the compressed state the first container part (2, 2a) can be disposed in the second container part (8, 8a) by the collapsing of the wall member (6, 6a), characterised in that the second wall part (8, 8a) is downwardly adjoined by a second collapsible wall member (10, 10a) adjoining which a third container part (12, 12a) is disposed, which third container part (12, 12a) comprises a base (14) and at its upper end possesses a larger or smaller diameter (D₃, Da₃) than the second container part (8, 8a), where the lengths (L₄, L₅, La₄, La₅) of the second wall member (10, 10a) and of the third container part (12, 12a) are such that the second container part (8, 8a) is invertible into or over the third container part (12, 12a) by the collapsing of the second wall member (10, 10a).

2. A container according to Claim 1, characterised in that the lengths (L₁, L₃, L₅, La₁, La₃, La₅) of the container parts (2, 8, 12, 2a, 8a, 12a) are substantially equal to one another and are equal to or smaller than the lengths (L₂, L₄, La₂, La₄) of the collapsible wall members (6, 10, 6a, 10a).

3. A container according to Claim 1 or 2, characterised in that at least one collapsible wall member possesses a smaller wall thickness than the adjoining container parts.

4. A container according to at least one of Claims 1 to 3, characterised in that the collapsible wall member continues via a convex edge zone into the first container part and via a concave edge zone into the second container part.

5. A container according to at least one of Claims 1 to 4, characterised in that at least one collapsible wall member (6, 6a, 10, 10a) is of bellows-like formation.

6. A container according to Claim 5, characterised in that at least the inner connection (26) between the folds (22, 24) of a pair of folds has a rounded cross-section.

7. A container according to Claim 5 or 6, characterised in that in each case one fold (22, 30) of a pair of folds forms a smaller angle (α) with the vertical plane (28) than the angle (β) of the other fold (24, 32).

8. A container according to at least one of Claims 5 to 7, characterised in that in each case one fold (22, 30) of a pair of folds possesses a longer length (L₆, L₈) than the other fold (24, 32).

## Revendications

1. Récipient compactable, en particulier bouteille, où entre une première partie de récipient (2, 2a), qui contient une ouverture, et une deuxième partie de récipient (8, 8a), est disposée une partie de paroi pliable (6, 6a), où la deuxième partie de récipient (8, 8a) a un diamètre (D₂, Da₂) supérieur à celui de la première partie de récipient (2, 2a), et les parties de récipient et la partie de paroi ont des longueurs (L₁, L₂, L₃, La₁, La₂, La₃), telles que, à l'état compacté, la première partie de récipient (2, 2a) peut se placer dans la deuxième partie de récipient (8, 8a) par repliement de la partie de paroi (6, 6a), caractérisé en ce qu'à la deuxième partie de récipient (8, 8a) se raccorde vers le bas une deuxième partie de paroi pliante (10, 10a), contre laquelle est disposée une troisième partie de récipient (12, 12a), qui contient un fond (14) et qui, au niveau de son extrémité supérieure, a un diamètre (D₃, Da₃) supérieur ou inférieur à celui de la deuxième partie de récipient (8, 8a), et où les longueurs (L₄, L₅, La₄, La₅) de la deuxième partie de paroi (10, 10a) et de la troisième partie de récipient (12, 12a) sont telles que la deuxième partie de récipient (8, 8a) peut, par repliement de la deuxième partie de paroi (10, 10a), s'enfoncer dans la troisième partie de récipient (12, 12a), ou par-dessus cette dernière.

2. Récipient selon la revendication 1, caractérisé en ce que les longueurs (L₁, L₃, L₅, La₁, La₃, La₅) des parties de récipient (2, 8, 12, 2a, 8a, 12a) sont pour l'essentiel égales entre elles, et sont plus grandes ou plus petites que les longueurs (L₂, L₄, La₂, La₄) des parties de paroi pliables (6, 10, 6a, 10a).

3. Récipient selon la revendication 1 ou 2, caractérisé en ce qu'au moins une partie de paroi pliable a une épaisseur de paroi plus petite que celle des parties de récipient qui lui sont contiguës.

4. Récipient selon au moins l'une des revendications 1 à 3, caractérisé en ce que la partie de paroi pliable se poursuit dans la première partie de récipient en passant par une zone marginale convexe et se poursuit dans la deuxième partie de récipient en passant par une zone marginale concave.

5. Récipient selon au moins l'une des revendications 1 à 4, caractérisé en ce qu'au moins une partie de paroi pliable (6, 6a, 10, 10a) est conçue comme un soufflet.

6. Récipient selon la revendication 5, caractérisé en ce qu'au moins la liaison interne (26) des plis (22, 24) d'une paire de plis présente une section transversale arrondie.

7. Récipient selon la revendication 5 ou 6, caractérisé en ce que chaque pli (22, 30) d'une paire de plis fait avec la verticale (28) un angle (α) plus petit que l'angle (β) de l'autre pli (24, 32).

8. Récipient selon au moins l'une des revendications 5 à 7, caractérisé en ce que chaque pli (22, 30) d'une paire de plis a une longueur (L₆, L₈) plus grande que l'autre pli (24, 32).
